# FASCICULE DE BREVET EUROPEEN

(11) **EP 0 353 133 B1**
(45) Date de publication et mention de la délivrance du brevet: **06.05.1992**
(21) Numéro de dépôt: 89402081.7
(22) Date de dépôt: 21.07.1989
(51) Int. Cl.: F04B 9/14, F04C 9/00, F04B 21/04

(54) **Pompe à piston à mouvement alternatif, notamment à actionnement manuel**
Alternative Kolbenpumpe, insbesondere mit Handantrieb
Reciprocating-piston pump, especially a manually actuated one

(30) Priorité: 28.07.1988 FR 8810179
(43) Date de publication de la demande: 31.01.1990
(73) Titulaire: TECNOMA, 51206 Epernay (FR)
(72) Inventeur: Ballu, Patrick Jean Marie, F-51100 Reims (FR)
(74) Mandataire: Colas, Jean-Pierre

(56) Documents cités:
- EP-A- 0 251 948
- FR-A- 1 137 097
- FR-A- 2 063 607
- GB-A- 509 916
- GB-A- 1 294 676

## Description

La présente invention est relative à une pompe à piston en mouvement alternatif, notamment actionnable à la main.

L'origine de l'invention se trouve dans des recherches pour l'amélioration des pompes manuelles pour pulvérisateurs portables utilisés dans l'agriculture et l'horticulture, mais le lecteur comprendra, à la lecture de ce qui suit, que l'invention peut trouver des applications dans beaucoup d'autres domaines.

Les pompes manuelles utilisées actuellement pour les pulvérisateurs sont en général des pompes du type comprenant un cylindre à section circulaire dans lequel se déplace à va-et-vient un piston, également circulaire, muni d'un joint d'étanchéité. Une tige d'actionnement, munie d'une poignée, est reliée au piston, et une pièce de guidage est prévue sur le cylindre pour maintenir la tige coaxiale au cylindre. Du côté opposé à la tige, des passages d'admission et d'échappement débouchent dans le piston, ils sont munis de clapets disposés pour ne permettre le passage du fluide que dans un sens, à savoir vers le cylindre pour le clapet d'admission, et vers l'extérieur du cylindre pour le clapet d'échappement.

Un tel dispositif est si simple qu'il paraît difficile à améliorer. Il présente cependant le défaut d'obliger l'opérateur à un déplacement rectiligne de la poignée, et de la main qui l'actionne. Un tel mouvement n'est pas naturel, le corps humain étant plutôt conformé pour exécuter des mouvements en arc-de-cercle. Cela rend nécessaire la pièce de guidage, et occasionne une fatigue non nécessaire de l'opérateur.

D'un autre côté, les frottements qui résultent à la fois de l'existence du joint d'étanchéité et de celle de la pièce de guidage occasionnent eux-aussi une fatigue non nécessaire de l'opérateur.

On connaît depuis longtemps, par exemple par le document GB-A-509.916 des pompes dans lesquelles le piston ne se déplace pas suivant un mouvement rectiligne, mais décrit un arc de cercle, et se déplace non pas dans un cylindre, mais dans une chambre en forme de tore. Ces pompes ont cependant l'inconvénient de comprendre un joint d'étanchéité entre le piston et la chambre, ce qui est une source de dépense d'énergie inutile, comme on l'a dit plus haut.

Le document EP-A-0251948 décrit une pompe à déplacement rectiligne du piston, du type dit "à membrane déroulante", c'est-à-dire où l'étanchéité entre piston et cylindre est obtenue à l'aide d'une membrane souple, fixée par sa périphérie à la paroi du cylindre, et par sa zone centrale à la partie frontale du piston, cette membrane venant en appui, pendant toute la course de refoulement, sur une surface extérieure du piston et/ou sur une surface intérieure du cylindre pendant le déplacement du piston. Selon ce document, le piston est actionné par un vilebrequin par l'intermédiaire d'une bielle articulée sur le piston, et celui-ci présente une partie élargie qui sert au guidage par contact avec un prolongement du cylindre et qui porte en outre un joint d'étanchéité, destiné à permettre la formation d'une dépression entre le piston et le cylindre. Les frottements dus au guidage et au joint d'étanchéité consomment de l'énergie et constitue une source de fatigue pour l'opérateur. On observera que le guidage du piston par la paroi du cylindre est pratiquement une nécessité dans un système à actionnement par vilebrequin et bielle.

On connaît aussi, par exemple par le document GB-A-1.294.676 une pompe comprenant un diaphragme dont la partie centrale est serrée entre deux disques non guidés par frottement et dépourvus de joints d'étanchéité. Les pompes de ce type, du fait de l'absence de surfaces d'appui pour le diaphragme et de la grande distance entre les bords de celui-ci et les bords des disques, présentent un volume mort considérable et ont par conséquent un mauvais rendement. En outre, leur course est réduite par rapport à la surface du diaphragme. Elles ont donc un débit relativement faible pour une pression de refoulement donnée, qui est déterminée par la force de l'opérateur et la résistance du diaphragme. Le document précité prévoit d'actionner la pompe à l'aide d'un système à levier, mais cela ne modifie pas la relation entre la pression et le débit.

La présente invention a pour but de fournir une pompe du type décrit dans le document EP-A-0251948 ci-dessus qui puisse être actionnée à la main avec une fatigue très réduite, tout en conservant le rapport favorable du débit à la pression de refoulement procuré par ce type de pompe.

Pour obtenir ce résultat, l'invention fournit une pompe comprenant :
- une chambre de pompage comportant des orifices d'admission et d'échappement munis de clapets,
- une membrane déformable fixée par sa périphérie à la paroi de la chambre de pompage pour la fermer de façon étanche,
- un prolongement de chambre, formé d'une enceinte ouverte à une extrémité et séparée à l'autre extrémité de ladite chambre de pompage par ladite membrane déformable, et présentant une surface d'appui sur laquelle ladite membrane peut venir en appui,
- un piston mobile à va-et-vient dans ladite chambre de pompage et ledit prolongement, ce piston ayant une face frontale qui est solidaire d'une région approximativement centrale de ladite membrane, ce piston étant solidaire d'une chemise de même forme générale que ledit prolongement et de section transversale un peu plus petite, qui s'étend à partir de sa face frontale en direction opposée à ladite chambre de pompage et qui présente une surface d'appui pour la membrane, cette surface d'appui ayant une section transversale un peu plus petite que ledit prolongement et étant séparée de la surface d'appui dudit prolongement par un intervalle de largeur à peu près constante et supérieur au double de l'épaisseur de la membrane,
   cette pompe ayant pour particularité que :
- ledit prolongement a la forme d'un segment de tore dont l'axe central ne traverse pas la chambre de pompage, ni son prolongement,
- le piston est porté par un support rigide solidaire d'un levier d'actionnement manuel et capable de pivoter autour de l'axe central du tore correspondant au prolongement, grâce à des moyens de pivotement,
- lesdits moyens de pivotement sont calculés pour permettre de faire tourner le piston autour dudit axe sans autre moyen de guidage, en maintenant à peu près constante la largeur dudit intervalle entre les surfaces d'appui du prolongement de chambre et de la chemise.

De préférence, le piston et sa chemise sont calculés pour ne pas venir en contact avec ledit prolongement de la chambre de pompage.

Selon sa définition géométrique générale un tore est une surface engendré par une courbe plane fermée tournant autour d'un axe central situé dans le plan de ladite courbe. La courbe plane fermée peut, ou non, rencontrer l'axe central. Par segment de tore, on entend une partie de tore limitée par deux plans contenant l'axe central.

De préférence, la chambre de pompage et son prolongement sont assemblés de façon démontable, et la périphérie de la membrane est serrée dans le joint entre la paroi de ladite chambre et la paroi dudit prolongement.

De préférence, l'axe de pivotement du piston est situé sensiblement dans le plan du joint, et cet axe est porté par des paliers gui sont d'une seule pièce avec un élément choisi parmi la chambre de pompage et son prolongement.

De préférence, ladite membrane comporte une partie plus épaisse, destinée à être fixée sur la face frontale du piston, cette partie étant décalée par rapport au centre de la membrane pour tenir compte de la forme curviligne de la trajectoire.

De préférence, les amplitudes angulaires du déplacement du piston dans la chambre de pompage et dans le prolongement sont chacune d'environ 10 à 40°.

De préférence, la course du piston est au moins égale à 0,5 fois et, de préférence, 1,5 fois sa plus grande dimension transversale.

L'emploi d'une "membrane déroulante" et la suppression de tout moyen de guidage autre que des moyens de pivotement permettent de réduire au minimum les pertes d'énergie. La fatigue de l'opérateur est encore réduite par le déplacement en arc de cercle du levier monté sur les mêmes moyens de pivotement. Le volume refoulé par la pompe à chaque mouvement de va-et-vient du piston peut être important pour un effort modéré. Le prix de revient de la pompe peut être réduit par le fait que l'absence de joint d'étanchéité entre le piston et la chambre et de moyens de guidage autres que les paliers de l'axe réduit les besoins d'usinage. La position relative du piston et du prolongement de la chambre de pompage n'a pas besoin d'être fixée avec une très grande précision, il suffit que l'intervalle entre la chemise et le prolongement permette les mouvements normaux de la membrane. En conséquence, les paliers qui portent l'axe peuvent être solidaires aussi bien de la chambre de pompage que du prolongement, au cas où ces deux éléments sont assemblés de façon amovible.

La chambre de pompage peut être de forme quelconque. Toutefois, pour réduire le volume mort, il est préférable qu'elle ait, dans son ensemble, la forme d'un segment de tore qui continue à peu près la forme du prolongement.

L'invention va maintenant être exposée de façon plus détaillée à l'aide d'un exemple pratique, illustré avec les dessins, parmi lesquels :
Figure 1 est une coupe verticale d'une pompe selon l'invention, et
Figure 2 est une coupe selon la ligne II-II de la figure 1.

La figure 1 montre une pompe, destinée à un dispositif de pulvérisation, et conçue pour faire passer un liquide d'un conduit d'admission 1 à un conduit de refoulement 2. Le corps de pompe 3, qui est une pièce de forme complexe, obtenue par moulage, comprend une chambre de pompage 4, en forme de secteur de tore, ouverte vers le bas et s'étendant sur un arc d'environ 30°. A la partie supérieure de la chambre 4 débouchent le conduit d'admission 1 et le conduit d'échappement 2. Le conduit d'admission 1 est pourvu d'un clapet d'admission 5. Le conduit d'échappement 2 est pourvu d'un clapet d'échappement 6.

A sa partie inférieure, le corps de pompe porte deux prolongements 7, 8, lesquels portent les paliers 9, 10 de l'arbre 11 qui porte le piston 12. Ces pièces seront décrites plus loin.

La chambre 4 est prolongée vers le bas grâce à une allonge 13, formée d'un segment de tube torique, s'étendant sur environ 30°, et qui porte sur une de ses extrémités un flasque 14. Le bord inférieur de la chambre porte également un flasque 15 pourvu extérieurement d'un filetage 16. Un collier de serrage 17, fileté intérieurement, serre l'un contre l'autre les flasques 14 et 15, en se vissant sur le filetage 16. Une membrane 18, qui s'étend dans la chambre 4, est serrée par ses bords entre les flasques 14 et 15. Cette membrane 18 qui est un élément important de la pompe, se présente, avant montage, sous la forme d'un plan pourvu, à peu près dans sa partie centrale, d'une partie plus épaisse 19. Cette partie plus épaisse porte, sur une de ses faces, deux tétons 20 et 21 pourvus de saillies d'encliquetage 22. Le piston 12, en forme de disque, présente deux trous destinés à recevoir les tétons 20 et 21, et à fixer ainsi la membrane sur le piston pour son entraînement. Le piston 12 porte une chemise 23, en forme de segment de tore, s'étendent sur environ 45°, et pourvue d'une partie supérieure plane 24 qui vient se poser sur le piston, et qui est également pourvue de trous pour les tétons 20 et 21. Cette chemise 23, immobilisée contre le piston 12 grâce aux tétons 20, 21, avec leurs saillies d'encliquetage 22, est empêchée par eux de pivoter par rapport à l'axe du piston.

Le piston 12 est porté par une tige de piston 25, à section en croix, et en forme d'arc de cercle. A son extrémité opposée au piston, la tige 25 est solidaire d'un bras 26, qui lui est sensiblement perpendiculaire. Le bras 6 est traversé par un alésage carré 27, de dimensions adaptées à l'arbre 11, qui est lui-même à section carrée.

Des coussinets 28 et 29 sont placés entre l'arbre 11 et les paliers 9 et 10. Ces coussinets présentent une surface extérieure cylindrique de révolution, adaptée à celle des paliers et 10, et un alésage intérieur à section carrée, adaptée à celle de l'arbre 11.

L'arbre 11 peut coulisser dans les coussinets 28, 29 et dans l'alésage 27 du bras 26. Il peut en particulier être démonté, pour le transport, enfoncé pour diminuer l'encombrement de l'ensemble, ou placé dans une autre position permettant la mise en action facile. Pour l'immobiliser, dans la position de travail ou dans la position de rangement, les coussinets 28, 29 portent chacun un prolongement conique mâle 20, sur lequel peut se visser une tige tubulaire de réglage 31, dont l'extrémité est également conique. Le vissage de la tige de réglage 31 sert à serrer les prolongements 30 contre l'arbre 11, et à l'immobiliser en position, les coussinets étant eux-mêmes immobililisés en position axiale par les paliers 9 et 10 et le bras 26.

On a représenté en 32, aux figures 1 et 2, une partie de la tige du levier d'actionnement qui commande l'arbre 11. Sur la figure 1, on a représenté, en tirets, la position occupée par la tige du levier lorsque le piston est en position basse.

## Revendications

1. Pompe comprenant :
- une chambre de pompage (4) comportant des orifices d'admission et d'échappement (1,2) munis de clapets,
- une membrane déformable (18) fixée par sa périphérie à la paroi de la chambre de pompage pour la fermer de façon étanche,
- un prolongement (13) de chambre, formé d'une enceinte ouverte à une extrémité et séparée à l'autre extrémité de ladite chambre de pompage par ladite membrane déformable, et présentant une surface d'appui sur laquelle ladite membrane peut venir en appui,
- un piston (12) mobile à va-et-vient dans ladite chambre de pompage et ledit prolongement, ce piston ayant une face frontale qui est solidaire d'une région approximativement centrale de ladite membrane, ce piston étant solidaire d'une chemise (23) de même forme générale que ledit prolongement et de section transversale un peu plus petite, qui s'étend à partir de sa face frontale en direction opposée à ladite chambre de pompage et qui présente une surface d'appui pour la membrane, cette surface d'appui ayant une section transversale un peu plus petite que ledit prolongement et étant séparée de la surface d'appui dudit prolongement par un intervalle de largeur à peu près constante et supérieur au double de l'épaisseur de la membrane,
caractérisée en ce que :
- ledit prolongement (13) a la forme d'un segment de tore dont l'axe central ne traverse pas la chambre de pompage, ni son prolongement,
- le piston est porté par un support rigide (25, 26) solidaire d'un levier d'actionnement manuel (32) et capable de pivoter autour de l'axe central du tore correspondant au prolongement, grâce à des moyens de pivotement (9, 10),
- lesdits moyens de pivotement (9, 10) sont calculés pour permettre de faire tourner le piston autour dudit axe sans autre moyen de guidage, en maintenant à peu près constante la largeur dudit intervalle entre les surfaces d'appui du prolongement de chambre et de la chemise.

2. Pompe selon la revendication 1, caractérisée en ce que la chambre de pompage et son prolongement sont assemblés de façon démontable, et la périphérie de la membrane est serrée dans le joint entre la paroi de ladite chambre et la paroi dudit prolongement.

3. Pompe selon la revendication 2, caractérisée en ce que l'axe de pivotement du piston est situé sensiblement dans le plan du joint, et cet axe est porté par des paliers (9, 10) qui sont d'une seule pièce avec un élément choisi parmi la chambre de pompage et son prolongement.

4. Pompe selon l'une des revendications 1 à 3, caractérisée en ce que ladite membrane (18) comporte une partie plus épaisse (19) destinée à être fixée sur la face frontale du piston, cette partie étant décalée par rapport au centre de la membrane pour tenir compte de la forme curviligne de la trajectoire.

5. Pompe selon l'une des revendications 1 à 3, caractérisée en ce que les amplitudes angulaires du déplacement du piston dans la chambre de pompage et dans le prolongement sont chacune d'environ 10 à 40°.

6. Pompe selon l'une des revendications 1 à 5, caractérisée en ce que la course du piston est au moins égale à 0,5 fois sa plus grande dimension transversale.

## Patentansprüche

1. Pumpe mit
- einer Pumpkammer (4) mit Einlaß- und Auslaßöffnungen (1,2), die mit Klappen versehen sind,
- einer verformbaren Membran (18), die an ihrer Peripherie derart mit der Wand der Pumpkammer verbunden ist, daß diese dicht abgeschlossen ist,
- einer Kammer-Verlängerung (13), die durch eine Einfassung gebildet ist, welche an einem Ende offen ist und am anderen Ende durch die verformbare Membran von der Pumpkammer getrennt ist, und die eine Stützfläche aufweist, auf der die Membran in Anlage kommen kann,
- einem in der Pumpkammer und der Verlängerung hin- und herbewegbaren Kolben (12), der eine Stirnfläche hat, die mit einem im wesentlichen zentralen Bereich der Membran fest verbunden ist, und der fest mit einem Mantel (23) verbunden ist, welcher im wesentlichen die gleiche Form wie die Verlängerung und geringfügig kleineren Querschnitt hat, welcher sich ausgehend von seiner Stirnfläche entgegengesetzt zur Pumpkammer erstreckt und welcher eine Stützfläche für die Membran aufweist, wobei diese Stützfläche etwas kleineren Querschnitt als die Verlängerung hat und von der Stützfläche der Verlängerung in Breitenrichtung durch einen Zwischenraum getrennt ist, der nahezu konstant und größer als das Doppelte der Dicke der Membran ist,
**dadurch gekennzeichnet, daß**
- die Verlängerung (13) die Form eines Kreisringsegments hat, dessen Mittelachse weder die Pumpkammer noch deren Verlängerung kreuzt,
- der Kolben von einer starren Halterung (25,26) gehalten ist, die fest mit einem Handbetätigungshebel (32) verbunden und mittels Schwenkeinrichtungen (9,10) um die Mittelachse des der Verlängerung entsprechenden Kreisrings schwenkbar ist,
- die Schwenkeinrichtungen (9,10) so ausgelegt sind, daß sie Drehung des Kolbens um die Achse ohne weitere Führungsmittel zulassen, wobei die Breite der Zwischenräume zwischen den Stützflächen der Verlängerung der Kammer und des Mantels im wesentlichen konstant gehalten ist.

2. Pumpe nach Anspruch 1, dadurch gekennzeichnet, daß die Pumpkammer und ihre Verlängerung lösbar zusammengefügt sind und die Peripherie der Membran in der Anschlußzone zwischen der Wand der Kammer und der Wand der Verlängerung eingespannt ist.

3. Pumpe nach Anspruch 2, dadurch gekennzeichnet, daß die Schwenkachse des Kolbens im wesentlichen in der Ebene der Anschlußzone angeordnet und durch Lager (9,10) gehalten ist, die mit einem Element entweder der Pumpkammer oder ihrer Verlängerung einstückig ausgebildet sind.

4. Pumpe nach einem der Ansprüche 1 bis 3, dadurch gekennzeichnet, daß die Membran (18) einen zur Befestigung an der Stirnfläche des Kolbens vorgesehenen verdickten Bereich (19) aufweist, der in bezug auf das Zentrum der Membran so versetzt ist, daß die gekrümmte Form der Bewegungsbahn berücksichtigt wird.

5. Pumpe nach einem der Ansprüche 1 bis 3, dadurch gekennzeichnet, daß die winkeligen Ausschlagweiten der Kölbenverschiebung in der Pumpkammer und in der Verlängerung jeweils im Bereich von 10° bis 40° liegen.

6. Pumpe nach einem der Ansprüche 1 bis 5, dadurch gekennzeichnet, daß der Hub des Kolbens mindestens dem 0,5 fachen seiner größten Querabmessung gleich ist.

## Claims

1. Pump comprising:
- a pumping chamber (4) having intake and exhaust ports (1,2) fitted with valves,
- a deformable membrane (18) fixed by its periphery to the wall of the pumping chamber in order to seal it in leak tight manner,
- a chamber extension (13) formed by an enclosure which is open at one end and separated from the pumping chamber at the other end by the deformable membrane, and having an abutment surface on which the membrane can abut,
- a piston (12) which is reciprocally movable within the pumping chamber and extension, the piston having a front face which is integral with a substantially central region of the membrane, the piston being integral with a sleeve (23) of the same general shape as the extension and of slightly smaller cross section, which extends from the front face in the opposite direction to the pumping chamber and has an abutment surface for the membrane, the abutment surface being slightly smaller in cross section than the extension and being separated from the abutment surface of the extension by a spacing of substantially constant width which is greater than twice the thickness of the membrane,
characterised in that:
- the extension (13) is in the form of a toridal segment the central axis of which does not pass through either the pumping chamber or its extension,
- the piston is carried by a rigid support (25,26) which is fixedly connected to a manual operating lever (32) and is capable of pivoting about the central axis of the torus corresponding to the extension, by pivoting means (9,10),
- the pivoting means (9,10) are designed to enable the piston to rotate about the axis without any other guide means, whilst keeping the width of the spacing between the abutment surfaces of the chamber extension and the sleeve substantially constant.

2. Pump according to claim 1, characterised in that the pumping chamber and its extension are assembled so as to be demountable and the periphery of the membrane is clamped in the joint between the wall of the chamber and the wall of the extension.

3. Pump according to claim 2, characterised in that the pivoting spindle of the piston is located substantially in the plane of the joint and this spindle is supported on bearings (9,10) which are in one piece with an element selected from the pumping chamber and the extension thereof.

4. Pump according to one of claims 1 to 3, characterised in that the membrane (18) has a thicker portion (19) adapted to be fixed to the front face of the piston, this part being offset relative to the centre of the membrane in order to take account of the curvilinear shape of the trajectory.

5. Pump according to one of claims 1 to 3, characterised in that the angular degrees of movement of the piston in the pumping chamber and in the extension are each from about 10-40°.

6. Pump according to one of claims 1 to 5, characterised in that the travel of the piston is at least equal to 0.5 times its greatest transverse dimension.
